# EUROPÄISCHE PATENTSCHRIFT

(11) **EP 2 256 041 B1**
(45) Veröffentlichungstag und Bekanntmachung des Hinweises auf die Patenterteilung: **29.10.2014**
(21) Anmeldenummer: 10001886.0
(22) Anmeldetag: 24.02.2010
(51) Int. Cl.: B65B 21/14

(54) **Verfahren zum Befüllen und Verpacken von Getränkebehältern**
Method for filling and packaging drink containers
Procédé de remplissage et d'emballage de récipients de boissons

(30) Priorität: 30.05.2009 EP 09007256
(43) Veröffentlichungstag der Anmeldung: 01.12.2010
(73) Patentinhaber: Logipack International GmbH, 18573 Rambin (DE)
(72) Erfinder: Nordmann, Jürgen, 18573 Rambin (DE)
(74) Vertreter: Siemons, Norbert

(56) Entgegenhaltungen:
- EP-A1- 1 847 895
- WO-A1-02/06151
- WO-A1-99/55604
- DE-A1- 2 100 108
- DE-U1- 29 811 028
- GB-A- 1 274 753

## Beschreibung

Die Erfindung bezieht sich auf ein Verfahren zum Befüllen und Verpacken von Getränkebehältern nach Anspruch 1.

Das Verfahren kann insbesondere in Brauereien oder von anderen Getränkebestellern eingesetzt werden, um Getränke (z.B. Bier, Wasser, Fruchtsäfte, Softdrinks) in Getränkebehälter zu füllen und die befüllten Getränkebehälter in Behälter für Lagerung und Transport zu verpacken. Bei den Getränkebehältern kann es sich um Flaschen oder Dosen handeln.

Herkömmlicherweise werden in Brauereien Getränke in Mehrwegflaschen abgefüllt und die Mehrwegflaschen in Getränkekisten eingestellt. Ferner bekannt ist, die Mehrwegflaschen in Umverpackungen aus Karton verpackt in Getränkekisten einzusetzen. Einwegflaschen werden vielfach nach Befüllen in den Brauereien in Umverpackungen aus Karton verpackt, auf Trays aus Pappe gesetzt und in mehreren Lagen auf Paletten gepackt. Die bepackte Palette wird mit einer Folie umhüllt. Getränkedosen werden vielfach in manschettenartigen Umvcrpackungen aus Karton in den Handel gebracht.

Aus der EP 1 847 895 A1 ist ein Verfahren zum Distribuieren von Getränken in Mehrwegflaschen mit den nachfolgenden Schritten bekannt: Zunächst werden in mindestens einer Abfüll- und Verpackungsstation Getränke in einheitliche Mehrwegflaschen gefüllt. Es kommen beispielsweise Mehrwegflaschen mit einem Füllvolumen von 0,33 Litern und/oder 0,5 Litern zum Einsatz. Die Abfüll- und Verpackungsstation kann sich in einer Brauerei befinden oder eine zentrale Einrichtung sein, die für mehrere Brauereien arbeitet.

In der Abfüll- und Verpackungsstation werden die befüllten Mehrwegflaschen in herstellerindividualisierten Umverpackungen verpackt. Bei den Umverpackungen handelt es sich bevorzugt um Verpackungen vom Körbchentyp ("open baskets"). Die Umverpackungen sind bevorzugt aus Karton und/oder Pappe und/oder Kunststoff hergestellt. Sie sind beispielsweise durch aufgedruckte Hersteller-und/oder Marken- und/oder Werbeangaben herstellerindividualisiert.

Die Umverpackungen mit den darin enthaltenen Mehrwegflaschen werden auf einheitliche Träger gesetzt. Die einheitlichen Träger sind als Trägerplatten (sogenannte "Trays") ausgestaltet. Diese weisen bevorzugt an der Oberseite Aufnahmen für die Bodenbereiche von Flaschen und an der Unterseite Aufnahmen für Kopfbereiche von Flaschen auf. Infolgedessen können mehrere befüllte Trägerplatten übereinandergestapelt werden. Derartige Trägerplatten sind z.B. in der EP 0 853 053 A1 und in der EP 1 593 608 A1 beschrieben oder als K.Hartwall-Träger und als Logipack-Träger bekannt. Derartige Trägerplatten können so ausgestaltet sein, dass sie mit (Getränke-)Kisten stapelbar sind. Gegebenenfalls werden befüllte Mehrwegflaschen in der Abfüll- und Verpackungsstation in Kisten eingesetzt.

Die Träger mit den darauf gesetzten Umverpackungen und den darin enthaltenen, befüllten Mehrwegflaschen werden ggfs. gemeinsam mit oder getrennt von Getränkekisten zu Vollgutstapeln übereinandergestapelt. Die Vollgutstapel werden von der mindestens einen Abfiill- und Verpackungsstation zu mindestens einem Zentrallager transportiert. Hierbei handelt es sich um ein Zentrallager des Handels oder um einen Getränkefachgroßhändler. Die Vollgutstapel werden von dem mindestens einen Zentrallager zu verschiedenen Verkaufsstellen transportiert.

In den Verkaufsstellen werden die Vollgutstapel aufgestellt, sodass Verbraucher Umverpackungen mit den darin enthaltenen Mehrwegflaschen von den Trägern bzw. aus Kisten bzw. befüllte Kisten von den Vollgutstapeln ab- und mitnehmen können und Verbraucher geleerte Mehrwegflaschen in Umverpackungen und/oder ohne Umverpackungen bzw, in Kisten zu Verkaufsstellen zurückbringen können. In den Verkaufsstellen werden die geleerten Mehrwegflaschen in den Umverpackungen und/oder ohne Umverpackungen auf Träger bzw. in Kisten gesetzt und die Träger bzw. Kisten mit den darauf gesetzten geleerten Mehrwegflaschen in Umverpackungen und/oder ohne Umverpackungen werden zu Leergutstapeln übereinandergestapelt.

Die Leergutstapel werden von den Verkaufsstellen zu dem mindestens einen Zentrallager transportiert und von dem mindestens einen Zentrallager zu der mindestens einen Abfüll- und Verpackungsstation transportiert. Damit ist der Kreislauf der Mehrwegflaschen und Träger geschlossen.

Durch dieses Verfahren wird der Aufwand für das Distribuieren von Getränken in Mehrwegflaschen beträchtlich gesenkt, wobei eine besonders verkaufsfördernde Präsentation und verbraucherfreundliche Konfektionierung der Ware erreicht wird.

Für das Befüllen von Getränkebehältern, Verpacken der befüllten Getränkebehälter in Umverpackungen und Setzen der Umverpackungen mit den darin enthaltenen Getränkebehältern auf Trägerplatten steht kein Verfahren zur Verfügung, das sich für eine einfache Implementierung und automatische Erzeugung großer Ausbringungsmengen in Brauereien eignet.

Aus GB 1 274 753 A ist eine Abfüllanlage für Getränke, die mit einer Waschanlage kombiniert ist, bekannt. Deren Flaschen in Kisten werden aus diesen herausgenommen und gefüllte Flaschen werden wieder in die Kisten eingestellt. Die Kisten werden dabei parallel ihrerseits gewaschen.

Aus WO02/06151 A1 ist bekannt geworden, hergestellte Flaschen (aus Neuglas oder aus Kunststoff) in einen Abfüllbereich zu transportieren und im Anschluss eine Display-Palettierung vorzunehmen. Nach der Palettierung mit Vollgut erfolgt eine Endpalettierung und danach eine Verpackung in einem Verpackungsbereich, wobei die Flaschen entweder in Kisten gegeben werden oder in andere Verpackungsarten (Sixpack).

Aus WO99/55604 A1 ist bekannt geworden, von einem Flaschenerzeuger hergestellte Kunststoffflaschen in einem Zwischenlager zwischenzulagern. Die Kunststoffflaschen werden über eine Transportbuchtung einem Palettierer zugeführt. Der Palettierer kann die Kunststoffflaschen einer Befüllanlage zuführten. Durch Zwischenlager erfolgt eine Entkopplung von Flaschenerzeugung und Fülleinrichtung.

Davon ausgehend liegt der Erfindung die Aufgabe zugrunde, ein Verfahren zum Befüllen, Verpacken der befüllen Getränkebehälter_in Umverpackungen und Setzen der Umverpackungen mit den darin enthaltenen Getränkebehältern_auf Trägerplatten zur Verfügung zu stellen, das für eine einfache Implementierung in Brauereien und automatische Erzeugung großer Ausbringungsmengen geeignet ist.

Die Aufgabe wird durch ein Verfahren mit den Merkmalen des Anspruchs 1 gelöst. Vorteilhafte Ausgestaltungen des Verfahrens sind in den Unteransprüchen angegeben.

Bei dem erfindungsgemäßen Verfahren zum Befüllen und Verpacken von Getränkebehältern werden:
- einer Abfüllanlage leere Getränkebehälter auf Ladungsträgern zugeführt und in der Abfüllanlage
- die leeren Getränkebehälter von den Ladungsträgern abgenommen,
- die abgenommenen Getränkebehälter gereinigt und
- die gereinigten Getränkebehälter mit einem Getränk befüllt und
- in der Abfüllanlage auf Trägerplatten aufgesetzt und/oder in Kisten eingesetzt,
- einer Verpackungsanlage werden mit befüllten Getränkebehältern bestückte Trägerplatten und/oder Kisten aus der Abfüllanlage zugeführt und
- in der Verpackungsanlage werden die befüllten Getränkebehälter von den Trägerplatten und/oder Kisten abgenommen und
- in Umverpackungen eingesetzt und
- die die Getränkebehälter enthaltenden Umverpackungen auf Trägerplatten gesetzt und
- sind Abfüllanlage und Verpackungsanlage eigenständig und konstruktiv voneinander getrennt.

Das erfindungsgemäße Verfahren bedient sich einer Abfüllanlage und einer Verpackungsanlage. Hierbei handelt es sich um eigenständige Anlagen, die in der Lage sind, unabhängig voneinander zu arbeiten und konstruktiv nicht miteinander verbunden sind. Im eingangs erwähnten Stand der Technik ist keine Abfüll- und Verpackungsstation beschrieben, die voneinander unabhängige und konstruktiv voneinander getrennte Abfüll- und Verpackungsanlagen umfasst. Die Eigenständigkeit der Abfüll- und Verpackungsanlagen hat den Vorteil, dass zur Durchführung des Verfahrens auf herkömmliche Abfüllanlagen zurückgegriffen werden kann, denen beispielsweise leere Mehrwegflaschen in Getränkekisten zugeführt werden und die befüllte Mehrwegflaschen in Getränkekisten produzieren. Für das erfindungsgemäße Verfahren können somit in Brauereien oder bei Getränkeproduzenten vorhandene Abfüllanlagen genutzt werden. Es ist auch möglich, zur Ausführung des erfindungsgemäßen Verfahrens eine Abfüllanlage zu erstellen, die entsprechend einer herkömmlichen Abfüllanlage zum Verarbeiten von Mehrwegflaschen in Getränkekisten konstruiert ist. Die Ausbringungsmenge bzw. Taktzahl der Abfüllanlage kann wie bei der Verarbeitung von Mehrwegflaschen in Getränkekisten außerordentlich hoch sein.

Gemäß dem erfindungsgemäßen Verfahren werden die befüllten Getränkebehälter einer neuartigen Verpackungsanlage zugeführt. In der Verpackungsanlage werden die befüllten Getränkebehälter in Umverpackungen eingesetzt und die Getränkebehälter enthaltenden Umverpackungen auf Trägerplatten gesetzt. Diese Schritte können von einer verhältnismäßig kompakten, eine hohe Ausprägungsmenge bzw. Taktzahl aufweisenden und betriebssicheren Verpackungsanlage automatisch oder halbautomatisch durchgeführt werden. Die Taktzahl der Verpackungsanlage kann der Taktzahl der Abfüllanlage angepasst werden. Die kompakte Ausführung der Verpackungsanlage begünstigt insbesondere eine Integration des Verfahrens in bestehenden Brauereien, indem eine dort vorhandene oder neuerstellte Abfüllanlage grundsätzlich bekannter Konstruktion durch die kompakte Verpackungsanlage ergänzt wird.

Bei den Trägerplatten handelt es sich um im Wesentlichen plattenförmigen Träger für Getränkebehälter. Diese haben gemäß einer bevorzugten Ausgestaltung an der Oberseite Aufnahmen für die Bodenbereiche von Getränkebehältern und an der Unterseite Aufnahmen für die Kopfbereiche von Getränkebehältern, wie sie z.B. in der EP 0 853 053 B1 und in der EP 1 593 608 A1 beschrieben sind. Bevorzugt sind die Trägerplatten so ausgestaltet, dass sie stapelbar sind. Gemäß einer anderen Ausgestaltung sind die Trägerplatten aus Pappe oder Wellpappe. Bevorzugt haben sie an den Seiten hochgefaltete Klappen, die die Getränkebehälter in den Umverpackungen seitlich einfassen.

Gemäß einer bevorzugten Ausgestaltung sind die Getränkebehälter Mehrwegflaschen und/oder Einwegflaschen (nachfolgend "Flaschen") und/oder Dosen.

Gemäß einer weiteren Ausgestaltung sind die Ladungsträger ebenfalls Trägerplatten und/oder Kisten und/oder Blockpacks. Herkömmliche Abfüllanlagen sind bereits mit Einrichtungen versehen, mit denen Flaschen aus Kisten entnehmbar sind. Diese Einrichtungen sind auch geeignet, Flaschen von Trägerplatten und/oder von den Trennwänden eines Blockpacks aufzunehmen und in den nachfolgenden Reinigungs- und Abfüllprozess einzuspeisen.

Gemäß der Erfindung werden in der Abfüllanlage befüllte Getränkebehälter auf Trägerplatten aufgesetzt und/oder in Kisten eingesetzt. Die auf Trägerplatten aufgesetzten und/oder in Kisten eingesetzten Getränkebehälter können an der Verpackungsanlage vorbei dem Prozess entnommen werden, gegebenenfalls nach Stapelung und Palettierung. Bevorzugt werden die auf Trägerplatten aufgesetzten und/oder in Kisten eingesetzten Getränkebehältern der Verpackungsanlage zugeführt.

Das erfindungsgemäße Verfahren basiert auf herkömmlichen Produktionsanlagen mit integrierten Abfüll- und Verpackungseinrichtungen, denen leere Mehrwegflaschen in Getränkekisten zugeführt werden und die befüllte Mehrwegflaschen in Getränkekisten produzieren. Es hat sich herausgestellt, dass derartige Produktionsanlagen auch zur Verarbeitung von Mehrwegflaschen auf Trägerplatten geeignet sind. Für die Verarbeitung von Getränkebehältern_auf Trägerplatten sind allenfalls geringe Modifikationen bekannter Abfüllanlagen zum Verarbeiten von Mehrwegflaschen in Getränkekisten erforderlich. Eine Abfüllanlage zum Verarbeiten von Getränkebehältern in Getränkekisten ist grundsätzlich geeignet, Getränkebehälter auf Trägerplatten zu verarbeiten, die Aufnahmen für die Bodenbereiche von Getränkebehältern an der Oberseite und an der Unterseite Aufnahmen für die Kopfbereiche von Getränkebehältern aufweisen. Dies gilt insbesondere für Trägerplatten, wie sie z.B. in EP 0 853 053 B1 und in der EP 1 593 608 A1 beschrieben sind. Insbesondere gilt dies für Trägerplatten, die mit Kisten stapelbar sind.

Gemäß dem erfindungsgemäßen Verfahren werden die befüllten Getränkebehälter auf Trägerplatten und/oder Kisten der Verpackungsanlage zugeführt. In der Verpackungsanlage werden die befüllten Getränkebehälter von den Trägerplatten und/oder Kisten abgenommen, die abgenommenen Getränkebehälter in Umverpackungen eingesetzt und die Getränkebehälter enthaltenden Umverpackungen auf Trägerplatten gesetzt. Diese Schritte können von einer verhältnismäßig kompakten, eine hohe Ausbringungsmenge bzw. Taktzahl aufweisenden und betriebssicheren Verpackungsanlage automatisch durchgeführt werden. Die Taktzahl der Verpackungsanlage kann der Taktzahl der Abfüllanlage angepasst werden. Die kompakte Ausführung der Verpackungsanlage begünstigt insbesondere eine Integration des Verfahrens in bestehenden Brauereien, indem eine dort vorhandene oder neu erstellte Abfüllanlage grundsätzlich bekannter Konstruktion durch die kompakte Verpackungsanlage ergänzt wird.

Bei dem erfindungsgemäßen Verfahren erscheint zwar das Setzen befüllter Getränkebehälter auf Trägerplatten und/oder Kisten in der Abfüllanlage und das Abnehmen der befüllten Getränkebehälter von den Trägerplatten und/oder Kisten in der Verpackungsanlage als überflüssig. Überraschenderweise wird jedoch gerade durch diese Maßnahme eine automatische Ausführung des Verfahrens mit hohen Ausbringungsmengen und eine einfache Implementierung in Brauereien ermöglicht.

Gemäß einer anderen Ausgestaltung des Verfahrens können befüllte Getränkebehälter, die nicht in einen Ladungsträger eingestellt sind, der Verpackungsanlage zugeführt werden. Bei dieser Ausgestaltung entfällt das Einstellen der Getränkebehälter in Trägerplatten und/oder Kisten in der Abfüllanlage und das Entnehmen der Getränkebehälter von den Trägerplatten und/oder Kisten in der Verpackungsstation, um die Getränkebehälter in Umverpackungen einzusetzen. Die Getränkebehälter können chargenweise mittels geeigneter Transportmittel von der Abfüllanlage direkt zur Verpackungsanlage gebracht werden. Gemäß einer bevorzugten Ausgestaltung werden die Getränke mittels eines Transportbandes von der Abfüllanlage zur Verpackungsanlage transportiert, so dass ein fortlaufender, ununterbrochener Transport zwischen Abfüllanlage und Verpackungsanlage möglich ist.

Gemäß einer bevorzugten Ausgestaltung werden in der Abfüllanlage die entleerten Ladungsträger gereinigt. Die Reinigung kann insbesondere durch Waschen der Ladungsträger erfolgen. Falls Trägerplatten und/oder Kisten als Ladungsträger eingesetzt werden können für die Reinigung vorhandene Reinigungseinrichtungen einer herkömmlichen Abfüllanlage genutzt werden.

Gemäß einer Ausgestaltung des Verfahrens werden der Abfüllanlage leere Flaschen auf Trägerplatten und/oder leere Flaschen in Kisten zugeführt, die leeren Flaschen von den Trägerplatten abgenommen und/oder aus den Kisten entnommen und die befüllten Flaschen auf Trägerplatten aufgesetzt und/oder in Kisten eingesetzt. Bei dieser Ausgestaltung kann das Verfahren sowohl Flaschen auf Trägerplatten als auch Flaschen in Kisten verarbeiten. Diese Ausgestaltung macht sich zunutze, dass das Verfahren eine Abfüllanlage einsetzt, deren Konstruktion auf die Verarbeitung von Flaschen in Flaschenkisten ausgerichtet ist. Diese Ausgestaltung erhöht die Flexibilität der Brauerei hinsichtlich der Art des zu verarbeitenden Leergutes und Art des zu produzierenden Vollguts. Bei den Kisten handelt es sich um Getränkekisten aus Kunststoff.

Gemäß einer weiteren Ausgestaltung des Verfahrens werden zur Reduzierung des Stellflächenbedarfs Leergutstapel zugeführt, die mit leeren Getränkebehältern bestückte und übereinandergestapelte Trägerplatten und/oder Kisten umfassen und/oder werden in der Verpackungsanlage mit Getränkebehältern in Umverpackungen bestückte Trägerplatten zu Vollgutstapeln übereinandergestapelt. Bevorzugt weisen die Leergutstapel oben eine unbefüllte Trägerplatte und/oder die Vollgutstapel oben eine unbefüllte Trägerplatte auf. Die unbefüllte Trägerplatte stabilisiert die obere Lage Getränkebehälter. Bei geeigneter Ausgestaltung der Trägerplatten können Leergutstapel und/oder Vollgutstapel Trägerplatten und Kisten umfassen. Leergutstapel und/oder Vollgutstapel können aber auch ausschließlich mit Trägerplatten oder Kisten bestückt sein.

Gemäß einer Ausgestaltung umfassen die Leergutstapel und/oder die Vollgutstapel acht Ladungsträger und sieben Lagen Getränkebehälter. Bei dieser Ausgestaltung werden stabile Leergutstapel und/oder Vollgutstapel erzeugt und vorhandene Transport- und Lagerkapazitäten bestmöglich ausgenutzt.

Gemäß einer weiteren Ausgestaltung werden in der Abfüllanlage die mit leeren Getränkebehältern bestückten Ladungsträger lagenweise von Leergutstapeln abgenommen, von denen dann die leeren Getränkebehälter abgenommen werden.

Gemäß einer weiteren Ausgestaltung werden leere Trägerplatten aus der Abfüllanlage der Verpackungsanlage und/oder dem Bepalettierer zugeführt und in der Verpackungsanlage überschüssige Getränkebehälter in Umverpackungen eingesetzt und die so bestückten Umverpackungen auf die leeren Trägerplatten aufgesetzt und/oder die leeren Trägerplatten im Bepalettierer auf Vollgutstapel aufgesetzt. In der Verpackungsanlage kann ein Überschuss von Getränkebehälter dadurch entstehen, dass die Formate der Trägerplatten und der Umverpackungen so gewählt sind, dass die auf den Trägerplatten vorhandenen Plätze für Flaschen nicht vollständig genutzt werden, wenn die Trägerplatten mit Mehrwegflaschen in Umverpackungen bestückt werden. Bevorzugt werden der Verpackungsanlage nämlich Trägerplatten zugeführt, die in der Abfüllanlage vollständig mit befüllten Mehrwegflaschen bestückt wurden. Somit kann in der Verpackungsanlage ein Überschuss an befüllten Mehrwegflaschen entstehen, der in Umverpackungen auf leere Trägerplatten gesetzt wird, die von der Abfüllanlage zusätzlich bereitgestellt werden.

Gemäß einer weiteren Ausgestaltung wird zum Zuführen leerer Trägerplatten zur Verpackungsanlage und/oder zum Bepalettierer im Einpacker das Aufsetzen befüllter Getränkebehälter auf Trägerplatten unterbrochen und es werden die unbefüllten Trägerplatten der Verpackungsanlage und/oder dem Bepalettierer zugeführt.

Gemäß einer weiteren Ausgestaltung werden mit Getränkebehältern befüllte Kisten und/oder Trägerplatten an der Verpackungsanlage vorbeigeschleust. Je nach Nachfrage kann das Verfahren wahlweise mit Getränkebehältern in Umverpackungen oder ohne Umverpackungen bestückte Kisten und/oder Trägerplatten bereitstellen.

Gemäß einer weiteren Ausgestaltung werden in der Verpackungsanlage Umverpackungen aufgerichtet und in die aufgerichteten Umverpackungen befüllte Getränkebehälter eingesetzt. Die Umverpackungen können vorgefaltet und vorgeklebt in Stapeln flachliegend vom Verpackungshersteller geliefert werden. Grundsätzlich stehen Umverpackungen zur Verfügung, die lediglich durch Aufrichten in gebrauchsfertigen Zustand gebracht werden können, ohne dass es einer Verklebung bedarf. Ferner können Umverpackungen zum Einsatz kommen, die nach dem Aufrichten noch verklebt werden müssen, beispielsweise durch Verkleben von Abschnitten einer Bodenwand und/oder durch Ankleben eines Deckels, der eine Entnahmesicherung für eingefüllte Flaschen oder andere Getränkebehälter bildet. Bevorzugt kommen körbchenartige Umverpackungen ("open baskets") zum Einsatz insbesondere für Flaschen. Für den Einsatz im erfindungsgemäßen Verfahren sind geeignete Umverpackungen z.B. in der DE 298 10 833 U1, DE 299 11 034 U1, DE 201 18 181 U1, EP 1 829 792 B1 und EP 1 772 393 B1 beschrieben.

Gemäß einer weiteren Ausgestaltung werden in der Verpackungsanlage die Flaschen mit ihren Halsetiketten in eine vorgegebene Richtung bezüglich der Umverpackungen ausgerichtet. Durch diese Ausrichtung kann erreicht werden, dass die Halsetiketten vom Verbraucher besser wahrgenommen werden. In bisherigen Verfahren zum Befüllen und Verpacken von Flaschen wurden die Halsetiketten von Flaschen nicht bezüglich der Umverpackungen ausgerichtet.

Gemäß einer weiteren Ausgestaltung wird in der Verpackungsanlage ein Haltbarkeitsdatum auf die Trägerplatten aufgebracht.

Gemäß einer Ausgestaltung werden in der Verpackungsanlage Umverpackungen für sechs Getränkebehälter mit sechs Getränkebehältern und/oder Umverpackungen für vier Getränkebehälter mit vier Getränkebehältern und/oder Umverpackungen für acht Getränkebehälter mit acht Getränkebehältern und/oder Umverpackungen für zehn Getränkebehälter mit zehn Getränkebehältern und/oder Umverpackungen für zwölf Getränkebehälter mit zwölf Getränkebehältern befüllt. Die Verpackungsanlage kann so ausgestaltet sein, dass wahlweise Umverpackungen für verschiedene Getränkebehälterzahlen zum Einsatz kommen können. Gemäß einer Ausgestaltung des Verfahrens können wahlweise Trägerplatten mit mehreren Umverpackungen bestückt werden, die dieselbe Anzahl Getränkebehälter aufnehmen, oder mit Umverpackungen, die verschiedene Anzahlen Getränkebehälter aufnehmen.

Schließlich werden gemäß einer Ausgestaltung in der Verpackungsanlage Umverpackungen mit Deckeln verdeckelt, die die befüllten Getränkebehälter zurückhalten. Die Deckel verhindern, dass die Mehrwegflaschen aus den Umverpackungen heraustreten.

Die Erfindung wird nachfolgend anhand der anliegenden Zeichnungen erläutert. In den Zeichnungen zeigen:
- Fig. 1: ein Ablaufschema des erfindungsgemäßen Verfahrens in einem Kreislauf für Mehrwegflaschen, Trägerplatten und Umverpackungen.
- Fig. 2: vergrößerter Ausschnitt II von Fig. 1;
- Fig. 3: vergrößerter Ausschnitt III von Fig. 1;
- Fig. 4: vergrößerter Ausschnitt IV von Fig. 1;
- Fig. 5: vergrößerter Ausschnitt V von Fig. 1;
- Fig. 6: vergrößerter Ausschnitt VI von Fig. 1;
- Fig. 7: vergrößerter Ausschnitt VII von Fig. 1;
- Fig. 8: vergrößerter Ausschnitt VIII von Fig. 1;
- Fig. 9: vergrößerter Ausschnitt IX von Fig. 1;
- Fig. 10: vergrößerter Ausschnitt X von Fig. 1;
- Fig. 11: vergrößerter Ausschnitt XI von Fig. 1;
- Fig. 12: vergrößerter Ausschnitt XII von Fig. 1;
- Fig. 13: vergrößerter Ausschnitt XIII von Fig. 1;
- Fig. 14: vergrößerter Ausschnitt XIV von Fig. 1;
- Fig. 15: vergrößerter Ausschnitt XV von Fig. 1;
- Fig. 16: vergrößerter Ausschnitt XVI von Fig. 1;
- Fig. 17: vergrößerter Ausschnitt XVII von Fig. 1;
- Fig. 18: vergrößerter Ausschnitt XVIII von Fig. 1;
- Fig. 19: ein Ablaufschema einer Variante des erfindungsgemäßen Verfahrens, bei dem der Verpackungsanlage Getränkebehälter in Kisten zugeführt und in Umverpackungen auf Trägerplatten umgepackt werden;
- Fig. 20: ein Ablaufschema einer zweiten Variante des erfindungsgemäßen Verfahrens, bei der einzelne Flaschen von der Abfüllanlage zur Verpackungsanlage überführt und in Umverpackungen auf Trägerplatten gesetzt werden;
- Fig. 21: ein Ablaufschema einer weiteren Variante des erfindungsgemäßen Verfahrens, bei der Neuglas in Blockpacks der Abfüllanlage zugeführt wird und der Verpackungsanlage wahlweise einzelne Flaschen oder Flaschen in Kisten zugeführt werden.

Bei der nachfolgenden Erläuterung verschiedener Ausführungsbeispiele werden für im Wesentlichen übereinstimmende Gegenstände dieselben Bezugsziffern verwendet.

An Position 1 des Ablaufschemas von Fig. 1 werden Leergutstapel 100 auf Paletten 101 einer Abfüllanlage 2 zugeführt. Die Leergutstapel 100 umfassen jeweils mehrere Trägerplatten 102 (z.B. 8) und mehrere Lagen 103 (z.B. 7) mit jeweils einer Vielzahl Mehrwegflaschen 104 (z.B. 20). Auf jeder Palette 101 sind mehrere (z.B. 4) Leergutstapel 100 angeordnet.

In der Abfüllanlage 2 werden mittels eines Entpalettierers 3 die zugeführten Paletten 101 lagenweise abgestapelt, indem einzelne Trägerplatten 102 mit den darauf angeordneten Mehrwegflaschen 104 vom Leergutstapel 100 abgenommen werden. Die einzelnen Trägerplatten 102 mit den darauf befindlichen Mehrwegflaschen 104 werden einem Auspacker 4 zugeführt.

In dem Auspacker 4 werden die Mehrwegflaschen 104 mit Hilfe von Packtulpen 105 aus den Trägerplatten 102 entnommen und in Position 5 auf ein Flaschenband gestellt.

Auf dem Flaschenband durchlaufen die Mehrwegflaschen 104 die Flaschenabfüllung 6, die Vorrichtungen zur Flaschenreinigung 7, zum Befüllen der Mehrwegflaschen 104 mit Getränken 8, zum Verschließen 9 befüllter Mehrwegflaschen 104 und zum Etikettieren 10 umfasst.

Die im Auspacker 4 geleerten Trägerplatten 102 werden einem Kastenwascher 11 zugeführt und gelangen nach der Reinigung in einen Einpacker 12. Dort werden sie mit den befüllten und etikettierten Mehrwegflaschen 104 aus der Flaschenabfüllung 6 bestückt. Die mit Mehrwegflaschen 104 bestückten Trägerplatten 102 werden der Verpackungsanlage 14 zugeführt.

Um leere Trägerplatten 102 zwecks Palettierung zu einem Bepalettierer 13 bzw. zwecks Verpackung überschüssiger Mehrwegflaschen 104 zu einer Verpackungsanlage 14 zu transportieren, wird im Einpacker 12 der Bestückungsprozess taktweise unterbrochen und werden leere Trägerplatten 102 durch den Einpacker 12 hindurchgeschleust. Durch eine Steuerung werden an einer Weiche entweder leere Trägerplatten in einen Bypass 15 zum Bepalettierer 13 oder zur Verpackungsanlage 14 transportiert.

In der Verpackungsanlage 14 werden die Trägerplatten 102 mit Mehrwegflaschen 104 in Umverpackungen 106 bestückt, wobei z.B. jede Umverpackung 106 sechs Mehrwegflaschen 104 enthält. Auf eine Trägerplatte 102 für z.B. 20 Mehrwegflaschen 104 passen somit drei befüllte Umverpackungen 106 und zwei Flaschenplätze bleiben auf der Trägerplatte 102 unbesetzt. Da die Verpackungsanlage 14 mit Trägerplatten 102 beschickt wird, die vollständig mit Mehrwegflaschen 104 befüllt sind, entsteht in der Verpackungsanlage 14 ein Flaschenüberschuss. Mit diesem Überschuss werden leere Trägerplatten 102 aus dem Einpacker 12 bestückt, die zusätzlich der Verpackungsanlage 14 zugeführt werden.

In der Verpackungsanlage 14 nimmt ein Entladeroboter Mehrwegflaschen 104 von den Trägerplatten 102 ab und setzt die Mehrwegflaschen 104 in eine Transportvorrichtung ein.

Die vorgefalteten und vorgeklebten Zuschnitte der Umverpackungen 106 werden in der Verpackungsanlage 14 aufgerichtet und in eine Transportvorrichtung eingesetzt.

Ferner dreht ein Packroboter der Verpackungsanlage 14 die Mehrwegflaschen 104 so, dass alle Halsetiketten in eine vorgegebene Richtung bezüglich der Umverpackung 106 zeigen. Ferner werden in der Verpackungsanlage 14 die Umverpackungen 106 mit den Mehrwegflaschen 104 bestückt.

Des Weiteren werden in der Verpackungsanlage 14 auf die mit Mehrwegflaschen 104 bestückten Umverpackungen 106 Deckel 107 aufgebracht und mit Heißleim angeklebt.

Die Trägerplatten 102 werden in der Verpackungsanlage 14 geprüft und ggfs. gedreht.

Schließlich werden in der Verpackungsanlage 14 die verschlossenen und bestückten Umverpackungen 106 mit einem Roboter auf die Trägerplatten 102 gestellt.

Die bestückten Trägerplatten 102 werden von der Verpackungsanlage 14 zum Bepalettierer 13 transportiert. Dort werden sie auf Paletten 101 (z.B. Europaletten) zu Vollgutstapeln 108 übereinandergestapelt, wobei jeder Vollgutstapel 108 acht Trägerplatten 102 und sieben Lagen 109 Mehrwegflaschen 104 und jede Palette 101 vier Vollgutstapel 108 umfasst. Dabei wird auf jeden Vollgutstapel 108 als Abschluss oben eine Trägerplatte 102 aufgesetzt. Diese leeren Trägerplatten 102 werden entweder aus der Verpackungsanlage 14 oder über den Bypass 15 zugeführt.

Der Entpalettierer 3, der Auspacker 4, die gesamte Flaschenabfüllung 6, der Kastenwäscher 11, der Einpacker 12 und der Bepalettierer 13 sind Bestandteile der Abfüllanlage 2 für Mehrwegflaschen 104 in (Getränke-)Kisten 110. Die Abfüllanlage 2 - hierbei handelt es sich um eine herkömmliche Abfüllanlage - weist ggfs. Modifikationen auf, um diese für Trägerplatten 102 gangbar zu machen. Dabei ist die Abfüllanlage 2 weiterhin für die Verarbeitung von Mehrwegflaschen 104 in Getränkekisten 110 geeignet. Bei Verarbeitung von Mehrwegflaschen 104 in Getränkekisten 110 werden diese über den Bypass 15 an der Verpackungsanlage 14 vorbeigeschleust.

Die Vollgutstapel 108 können ausschließlich aus mit Mehrwegflaschen 104 befüllten Trägerplatten 102 oder aus mit Mehrwegflaschen 104 befüllten Getränkekisten 110 gebildet sein. Es ist aber auch möglich, Vollgutstapel 108 aus einer Kombination von mit Mehrwegflaschen 104 befüllten Trägerplatten 102 und Getränkekisten 110 zu bilden.

Die mit Vollgutstapeln 108 bestückten Paletten 101 werden vom Bepalettierer 13 ins Fertigwarenlager der Brauerei transportiert. Von dort gelangen sie über den Transportweg 16 zum Zentrallager 17 des Getränkefachgroßhandels oder Einzelhandels. Im Zentralalger 17 werden die Vollgutstapel 108 feinkommissioniert und über den Transportweg 18 zu Verkaufsstellen 19 verbracht.

In den Verkaufsstellen 19 können die mit Mehrwegflaschen 104 in Umverpackungen 106 bestückten Trägerplatten 102 sowohl im Regal angeordnet als auch auf rollende oder statische Ladungsträger im Verkaufsbereich präsentiert werden.

Die Umverpackungen 106 können vom Verbraucher zum Rücktragen der leeren Mehrwegflaschen zu den Verkaufsstellen 19 genutzt werden. Die mit leeren Mehrwergflaschen 104 befüllten Umverpackungen 106 werden in den Verkaufsstellen 19 auf Trägerplatten 102 gesetzt. Somit sind sowohl die Mehrwegflaschen 104 als auch die Umverpackungen 106 im Kreislauf gehalten.

In den Verkaufsstellen 19 werden sowohl die Umverpackungen 106 als auch lose Mehrwegflaschen 104 auf den Trägerplatten 102 verpackt. Auf einer Palette 101 kann somit die gleiche Anzahl Mehrwegflaschen 104 auf Trägerplatten 102 wie auf Getränkekisten 110 bereitgestellt werden.

Aus den Verkaufsstellen 19 werden die Leergutstapel 100, die ggfs. die Umverpackungen 106 enthalten, über den Transportweg 20 zu den Zentrallagern 17 des Getränkefachgroßhandels und Lebensmittelhandels gebracht. Dort und/oder in über einen weiteren Transportweg 21 erreichbaren Leergut-Clearing Centern 22 können die Trägerplatten 102 von den Umverpackungen 106 befreit und die Mehrwegflaschen 102 nach Größe, Farbe, individualisiertem Relief sortiert und dann nach Sorten getrennt auf Trägerplatten 102 positioniert und in Leergutstapeln 100 auf Paletten 101 gelagert werden.

Jede Brauerei erhält über einen weiteren Transportweg 23 ihr individualisiertes Mehrweg-Leergut zurück. Dieses wird zu der jeweiligen Brauerei transportiert und bei 1 der Abfüllanlage 2 zugeführt.

Das Ablaufschema von Fig. 19 unterscheidet sich von dem Vorbeschriebenen dadurch, dass das Leergut in Position 1 nicht auf Trägerplatten 104 sondern auf Getränkekisten 110 dem Entpalletierer zugeführt wird. In dem Auspacker 4 werden die Flaschen 104 aus den Getränkekisten 110 entnommen. Die Getränkekisten 110 werden in Kastenwascher 11 gewaschen und gelangen nach der Reinigung in den Einpacker 12. Dort werden sie mit den inzwischen gereinigten, befüllten und etikettierten Flaschen 104 aus der Flaschenabfüllung 6 bestückt und im Bepalettierer 13 palettiert.

Zwischen der Abfüllanlage 2 und der Verpackungsanlage 14 besteht grundsätzlich kein kontinuierlicher Materialfluss. Der Verpackungsanlage 14 werden die vom Bepalettierer 13 bereitgestellten Kisten 10 nach Bedarf zugeführt, beispielsweise mittels Gabelstapler.

Die Verpackungsanlage 14 weist am Eingang einen Palettierer 120 auf, der die befüllten Flaschen 104 aus den Kisten 110 entnimmt. Vom Palettierer 120 werden die Flaschen in der bereits beschriebenen Weise von einem Packroboter aus den Kisten 110 entnommen und ausgerichtet. Danach werden sie in Umverpackungen 106 eingesetzt, mit einem Deckel 107 verdeckelt und auf Trägerplatten 102 gesetzt.

Die bestückten Trägerplatten 102 werden zu einem weiteren Palettierer 130 der Verpackungsanlage 13 transportiert und dort auf Paletten 101 zu Vollgutstapeln 108 übereinander gestapelt. Bevorzugt weist jeder Vollgutstapel 108 acht Trägerplatten 102 und sieben Lagen 109 Flaschen 104 und jede Palette 101 vier Vollgutstapel 108 auf.

Bevorzugt werden in den Palettierer 130 von außen übereinander gestapelte Trägerplatten 102 zugeführt. Im Palettierer 130 werden einzelne Trägerplatten 102 vom Stapel abgenommen und dem Verpackungsprozess zugeführt.

Das Verfahren gemäß Fig. 20 unterscheidet sich von dem Vorbeschriebenen dadurch, dass die in der Flaschenabfüllung 6 befüllten Flaschen 104 wahlweise im Einpacker 12 in Kisten 110 eingestellt oder der Verpackungsanlage 14 zugeführt werden. Bevorzugt werden die befüllten Flaschen 104 über ein Flaschenband in einem kontinuierlichen Strom einzeln der Verpackungsanlage 14 zugeführt.

In der Verpackungsanlage 14 werden die Flaschen 104 in der bereits beschriebenen Weise in Umverpackungen 106 eingesetzt und in den Umverpackungen 106 auf Trägerplatten 102 gesetzt. In dem Palettierer 130 der Verpackungsanlage 14 werden die bestückten Trägerplatten 102 in der beschriebenen Weise übereinander gestapelt und auf Paletten gesetzt. Auch bei dieser Ausführung dient der Palettierer 130 dazu, Trägerplatten 102 von zugeführten Stapeln abzunehmen und für den Verpackungsprozess bereitzustellen.

Gemäß einer weiteren Besonderheit dieses Verfahrens werden Flaschen 104 der Abfüllanlage 6 in Blockpacks zugeführt. Blockpacks umfassen eine Vielzahl neuer Flaschen, bei denen es sich meist um Einwegflaschen handelt. Die Flaschen sind in mehreren Lagen übereinander gestapelt, wobei zwischen den Lagen Trennplatten angeordnet und die Stapel auf Paletten gesetzt sind. Die Anordnung wird zumeist von einer Folie zusammengehalten.

Blockpacks 140 werden über einen Neuglasabräumer 150 eingespeist, indem einzelne Lagen vom Blockpack abgenommen und der Flaschenreinigung 7 zugeführt werden. Falls das Verfahren ausschließlich Einwegflaschen produziert, können diese ausschließlich über Blockpacks dem Verfahren zugeführt werden. Ein Kreislauf, wie bei dem Verfahren von Fig. 1, besteht dann nicht. Bei einer solchen Ausgestaltung können Entpalettierer 3, Auspacker 4, Kastenwascher 11, Einpacker 12 und Palettierer 13 entfallen. Es ist aber auch möglich, mit Hilfe der vorgenannten Anlagenteile wahlweise dem Verfahren zugeführten Trägerplatten 102 oder Getränkekisten 110 zu waschen und wahlweise befüllte Flaschen 104 in Trägerplatten 102 oder Getränkekisten 110 zu packen. Gegebenenfalls können die Trägerplatten 102 auch der Verpackungsanlage 14 zugeführt werden.

Das Verfahren von Fig. 21 unterscheidet sich von dem Vorbeschriebenen lediglich dadurch, dass der Verpackungsanlage 14 wahlweise über den Palettierer 120 befüllte Flaschen 104 in Kisten 110 zugeführt werden. Der Palettierer 120 nimmt einzelne Kisten 110 von Stapeln ab, damit sie vom Packroboter entleert werden können. Umgekehrt stapelt der Palettierer 120 entleerte Kisten 110.

Die Verfahren können entsprechend auch mit Einwegflaschen oder Dosen durchgeführt werden.

## Patentansprüche

1. Verfahren zum Befüllen und Verpacken von Getränkebehältern,
bei dem
• einer Abfüllanlage (2) leere Getränkebehälter (104) auf Ladungsträgern zugeführt werden und in der Abfüllanlage (2)
• die leeren Getränkebehälter (104) von den Ladungsträgern abgenommen werden,
• die abgenommenen Getränkebehälter (104) gereinigt werden und
• die gereinigten Getränkebehälter (104) mit einem Getränk befüllt werden
**dadurch gekennzeichnet, dass**
• in der Abfüllanlage (2) befüllte Getränkebehälter (104) auf Trägerplatten aufgesetzt und/oder in Kisten (110) eingesetzt,
• einer Verpackungsanlage (14) mit befüllten Getränkebehältern (104) bestückte Trägerplatten (102) und/oder Kisten (110) aus der Abfüllanlage (2)zugeführt werden und in der Verpackungsanlage (14)
• die befüllten Getränkebehälter (104) von den Trägerplatten (102) und/oder Kisten (110) abgenommen und in Umverpackungen (106) eingesetzt und
• die die Getränkebehälter (104) enthaltenden Umverpackungen (106) auf Trägerplatten (102) gesetzt werden und
• die Abfüllanlage (2) und die Verpackungsanlage (14) eigenständig und konstruktiv voneinander getrennt sind.

2. Verfahren nach Anspruch 1, **dadurch gekennzeichnet, dass** die Getränkebehälter (104) Mehrwegflaschen und/oder Einwegflaschen und/oder Dosen sind.

3. Verfahren nach Anspruch 1 oder 2, **dadurch gekennzeichnet, dass** die Ladungsträger Trägerplatten (102) und/oder Kisten (110) und/oder Blockpacks sind.

4. Verfahren nach einem der Ansprüche 1 bis 3, **dadurch gekennzeichnet, dass** in der Abfüllanlage (2) die entleerten Ladungsträger gereinigt werden.

5. Verfahren nach einem der Ansprüche 1 bis 4, bei dem Leergutstapel (100) zugeführt werden, die mit leeren Getränkebehältern (104) bestückte, übereinandergestapelte Trägerplatten (102) und/oder Kisten (110) umfassen und/oder bei dem die mit Getränkebehältern (104) in Umverpackungen (106) bestückten Trägerplatten (102) zu Vollgutstapeln (108) übereinandergestapelt werden.

6. Verfahren nach Anspruch 5, bei dem die Leergutstapel (100) oben eine unbefüllte Trägerplatte (102) aufweisen und/oder bei dem die Vollgutstapel (108) oben mit einer unbefüllten Trägerplatte (102) versehen werden.

7. Verfahren nach Anspruch 6, bei dem die Leergutstapel (100) und/oder die Vollgutstapel (108) acht Trägerplatten (102) und sieben Lagen Getränkebehälter (104) umfassen.

8. Verfahren nach einem der Ansprüche 6 oder 7, bei dem auf Paletten (101) angeordnete Leergutstapel (100) zugeführt werden und/oder bei dem die Vollgutstapel (108) und/oder die befüllten Kisten (110) in Stapeln auf Paletten (101) gesetzt werden.

9. Verfahren nach einem der Ansprüche 6 bis 8, bei dem in der Abfüllanlage die mit leeren Getränkebehältern (104) bestückten Trägerplatten (102) und/oder Kisten (110) lagenweise von Leergutstapeln (100) abgenommen werden.

10. Verfahren nach einem der Ansprüche 1 bis 9, bei dem leere Trägerplatten (102) aus der Abfüllanlage (2) der Verpackungsanlage (14) und/oder dem Bepalettierer (13) zugeführt und in der Verpackungsanlage (14) mit überschüssigen Getränkebehältern (104) in Umverpackungen (106) bestückt werden und/oder im Bepalettierer (13) oben auf Vollgutstapel (108) aufgesetzt werden.

11. Verfahren nach Anspruch 10, bei dem zum Zuführen leerer Trägerplatten (102) zur Verpackungsanlage (14) und/oder zum Bepalettierer (13) im Einpacker das Aufsetzen befüllter Getränkebehälter (104) auf Trägerplatten (102) unterbrochen und die unbefüllten Trägerplatten (102) der Verpackungsanlage (14) und/oder dem Bepalettierer (13) zugeführt werden.

12. Verfahren nach einem der Ansprüche 1 bis 11, bei dem mit Getränkebehältern (104) bestückte Kisten (110) und/oder Trägerplatten (102) an der Verpackungsanlage (14) vorbeigeschleust werden.

13. Verfahren nach einem der Ansprüche 1 bis 12, bei dem in der Verpackungsanlage (14) Umverpackungen (106) aufgerichtet und mit befüllten Getränkebehältern (104) befüllt werden.

14. Verfahren nach einem der Ansprüche 2 bis 13, bei dem in der Verpackungsanlage (14) die Flaschen (104) mit ihren Halsetiketten in eine vorgegebene Richtung bezüglich der Umverpackungen (106) ausgerichtet werden.

15. Verfahren nach einem der Ansprüche 1 bis 14, bei dem in der Verpackungsanlage (14) ein Haltbarkeitsdatum auf die Trägerplatten (102) aufgebracht wird.

16. Verfahren nach einem der Ansprüche 1 bis 15, bei dem in der Verpackungsanlage (14) Umverpackungen (106) enthaltend mit sechs Getränkebehältern (104) und/oder Umverpackungen (106) für vier Getränkebehälter (104) mit vier Getränkebehältern (104) und/oder Umverpackungen (106) für acht Getränkebehälter (104) mit acht Getränkebehältern (104) und/oder Umverpackungen (106) für zehn Getränkebehälter (104) mit zehn Getränkebehältern (104) und/oder Umverpackungen (106) für zwölf Getränkebehälter (104) mit zwölf Getränkebehältern (104) befüllt werden.

17. Verfahren nach einem der Ansprüche 1 bis 16, bei dem in der Verpackungsanlage (14) Trägerplatten (102) wahlweise mit mehreren Umverpackungen (106) bestückt werden, die dieselbe Anzahl Getränkebehälter (104) aufnehmen, oder mit Umverpackungen (106), die verschiedene Anzahlen Getränkebehälter (104) aufnehmen.

18. Verfahren nach einem der Ansprüche 1 bis 17, bei dem in der Verpackungsanlage (14) Umverpackungen (106) mit Deckeln verdeckelt werden, die die befüllten Getränkebehälter (104) zurückhalten.

## Claims

1. A method for filling and packaging drink containers, in which
• empty drink containers (104) on load carriers are supplied to a filling line (2), and in the filling line (2)
• the empty drink containers (104) are withdrawn from the load carriers,
• the withdrawn drink containers (104) are cleaned, and
• the cleaned drink containers (104) are filled with a drink,
**characterised in that**
• filled drink containers (104) are set onto carrier boards and/or are inserted into boxes (110) in the filling line (2)
• carrier boards (102) and /or boxes (110) equipped with filled drink containers (104) are supplied to a packaging line (14) from the filling line (2), and in the packaging line (14),
• the filled drink containers (104) are taken off from the carrier boards (102) and/or from the boxes (110) and inserted into overpacks (106), and
• the overpacks (106) containing the drink containers (104) are set onto carrier boards (102), and
• the filling line (2) and the packaging line (14) are independent and constructionally separated from each other.

2. The method according to claim 1, **characterised in that** the drink containers (104) are returnable bottles and/or non-returnable bottles and/or cans.

3. A method according to claim 1 or 2, **characterised in that** the load carriers are carrier boards (102) and/or wooden boxes (110) and/or block packs.

4. A method according to any one of claims 1 to 3, **characterised in that** the emptied load carriers are cleaned in the filling line (2).

5. A method according to any one of claims 1 to 4, wherein stacks of empty containers (100) are supplied which comprise carrier boards (102) and/or and or wooden boxes (110) stacked one above the other and equipped with empty drink containers (104), and/or wherein the carrier boards (102), equipped with drink containers (104) in overpacks (106), are stacked one above the other onto stacks of full containers (108).

6. The method according to claim 5, wherein the stacks of empty containers (100) have a not filled carrier board (102) at the topside, and/or wherein the stacks of full containers (108) are provided with a not filled carrier board (102) at the topside.

7. The method according to claim 6, wherein the stacks of empty containers (100) and/or the stacks of full containers (108) comprise eight carrier boards (102) and seven layers of drink containers (104).

8. A method according to claim 6 or 7, wherein stacks of empty containers (100) arranged on palettes (101) are supplied and/or wherein the stacks of full containers (108) and/or the filled wooden boxes (110) are set in stacks onto palettes (101).

9. A method according to any one of claims 6 to 8, wherein the carrier boards (102) and/or the wooden boxes (110) that are equipped with empty drink containers (104) are taken off layer for layer from stacks of empty containers (100) in the filling station.

10. A method according to any one of claims 1 to 9, wherein empty carrier boards (102) coming from the filling line (2) are supplied to the packaging line (14) and/or to the palletizer (13) and are equipped with excess drink containers (104) in overpacks (106) and/or are put onto stacks of full containers (108) at the topside thereof in the palletizer (13)

11. The method according to claim 10, wherein in for supplying empty carrier boards (102) to the packaging line (14) and/or to the palletizer (13), the process of putting filled drink containers (104) onto carrier boards (102) is interrupted in the packer, and the unfilled carrier boards (102) are supplied to the packaging line (14) and/or the palletizer (13).

12. A method according to any one of claims 1 to 11, wherein wooden boxes (110) and/or carrier boards (102) equipped with drink containers (104) are bypassed with respect to the packaging line (14).

13. A method according to any one of claims 1 to 12, wherein overpacks (106) are made to stand upright in the packaging line (14) and filled with filled drink containers (104).

14. A method according to any one of claims 2 to 13, wherein the bottles (104) are aligned into a predetermined direction with respect to the overpacks (106) with their neck labels in the packaging line (14).

15. A method according to any one of claims 1 to 14, wherein a shelf life date is applied to the carrier boards (102) in the packaging line (14).

16. A method according to any one of claims 1 to 15, wherein overpacks (106) for six drink containers (104) are filled with six drink containers (104) and/or overpacks (106) for four drink containers (104) are filled with four drink containers (104) and/or overpacks (106) for eight drink containers (104) are filled with eight drink containers (104) and/or overpacks (106) for ten drink containers (104) are filled with ten drink containers (104) and/or overpacks (106) for twelve drink containers (104) are filled with twelve drink containers (104) in the packaging line (14).

17. A method according to any one of claims 1 to 16, wherein carrier boards (102) are selectively equipped with several overpacks (106) in the packaging line (14) which accommodate the same number of drink containers (104), or with overpacks (106) which accommodate different numbers of drink containers (104).

18. A method according to any one of claims 1 to 17, wherein overpacks (106) are covered up by lids in the packaging line (14) which withhold the filled drink containers (104).

## Revendications

1. Procédé de remplissage et d'emballage de récipients de boissons, dans lequel
• des récipients de boissons vides (104) sur des porteurs de charge sont conduits à une station de remplissage (2), et dans la station de remplissage (2)
• les récipients de boissons vides (104) sont enlevés des porteurs de charge,
• les récipients de boissons (104) enlevés sont nettoyés, et
• les récipients de boissons (104) nettoyés sont remplis avec une boisson, **caractérisé en ce que**
• dans la station de remplissage (2), des récipients de boissons remplis (104) sont mis sur des plaques de support et/ou insérés dans des casiers (110),
• des plaques de support (102) et/ou des casiers (110) équipés de récipients de boissons remplis (104) provenant de la station de remplissage (2) sont conduits à une ligne d'emballage (14), et dans la ligne d'emballage (14)
• les récipients de boissons remplis (104) sont enlevés des plaques de support (102) et/ou des casiers (110) et mis en des suremballages (106), et
• les suremballages (106) qui contiennent les récipients de boissons (104) sont mis sur des plaques de support (102), et
• la station de remplissage (2) et la ligne d'emballage (14) sont autonomes et constructivement séparées l'une de l'autre.

2. Procédé selon la revendication 1, **caractérisé en ce que** les récipients de boissons (104) sont des bouteilles réutilisables et/ou bouteilles non réutilisables et/ou des boîtes.

3. Procédé selon la revendication 1 or 2, **caractérisé en ce que** les porteurs de charge sont des plaques de support (102) et/ou des casiers (110) et/ou des ainsi-dites block packs.

4. Procédé selon l'une quelconque des revendications 1 à 3, **caractérisé en ce que** les porteurs de charge vidés sont nettoyés dans la station de remplissage (2).

5. Procédé selon l'une quelconque des revendications 1 à 4, dans lequel des piles de récipients vides (100) sont conduites qui comportent des plaques de support (102) et/ou des casiers (110) empilés et équipés avec des récipients de boissons vides (104), et/ou dans lequel les plaques de support (102), équipées avec les récipients de boissons (104) dans des suremballages (106), sont empilées à des piles de récipients pleins (108).

6. Procédé selon la revendication 5, dans lequel les piles de récipients vides (100) ont une plaque de support (102) non remplie sur le haut, et/ou dans lequel les piles de récipients pleins (108) sont pourvues d'une plaque de support non remplié (102) sur le haut.

7. Procédé selon la revendication 6, dans lequel les piles de récipients vides (100) et/ou les piles de récipients pleins (108) comportent huit plaques de support (102) et sept couches de récipients de boissons (104).

8. Procédé selon la revendication 6 or 7, dans lequel des piles de récipients vides (100) arrangées sur palettes (101) sont conduites et/ou dans lequel les piles de récipients pleins (108) et/ou les casiers remplis (110) sont mis en piles sur des palettes (101).

9. Procédé selon l'une quelconque des revendications 6 à 8, dans lequel les plaques de support (102) et/ou les casiers (110) équipés avec des récipients de boissons vides (104) sont enlevés des piles de récipients vides (100) couche par couche dans la station de remplissage.

10. Procédé selon l'une quelconque des revendications 1 à 9, dans lequel des plaques de support (102) vides provenant de la station de remplissage(2) sont conduites à la ligne d'emballage (14) et/ou au palettiseur (13) et sont équipées avec des récipients de boissons (104) dans suremballages (106) en excès et/ou sont mis sur des piles de récipients pleins (108) sur le haut dans le palettiseur (13).

11. Procédé selon la revendication 10, dans lequel afin de conduire des plaques de support vides (102) à la ligne d'emballage (14) et/ou au palettiseur (13), la mise de récipients de boissons remplis (104) sur plaques de support (102) est interrompue dans l'emballeur, et les plaques de support non remplies (102) sont conduites à la ligne d'emballage (14) et/ou au palettiseur (13).

12. Procédé selon l'une quelconque des revendications 1 à 11, dans lequel casiers (110) et/ou plaques de support (102) équipés avec récipients de boissons (104) contournent la ligne d'emballage (14).

13. Procédé selon l'une quelconque des revendications 1 à 12, dans lequel suremballages (106) sont érigés dans la ligne d'emballage (14) et remplis avec des récipients de boissons remplis (104).

14. Procédé selon l'une quelconque des revendications 2 à 13, dans lequel les bouteilles (104) sont alignées en une direction prédéterminée par rapport aux suremballages (106) avec leurs étiquettes du col dans la ligne d'emballage (14).

15. Procédé selon l'une quelconque des revendications 1 to 14, dans lequel un date limite de consommation est appliqué à les plaques de support (102) dans la ligne d'emballage (14).

16. Procédé selon l'une quelconque des revendications 1 à 15, dans lequel suremballages (106) pour six récipients de boissons (104) sont remplis avec six récipients de boissons (104) et/ou suremballages (106) pour quatre récipients de boissons (104) sont remplis avec quatre récipients de boissons (104) et/ou suremballages (106) pour huit récipients de boissons (104) sont remplis avec huit récipients de boissons (104) et/ou suremballages (106) pour dix récipients de boissons (104) sont remplis avec dix récipients de boissons (104) et/ou suremballages (106) pour douze récipients de boissons (104) sont remplis avec douze récipients de boissons (104) dans la ligne d'emballage (14).

17. Procédé selon l'une quelconque des revendications 1 à 16, dans lequel des plaques de support (102) sont équipées de manière sélective avec plusieurs suremballages (106) dans la ligne d'emballage (14) qui logent le même nombre de récipients de boissons (104), ou avec suremballages (106) qui logent des nombres différents de récipients de boissons (104).

18. Procédé selon l'une quelconque des revendications 1 à 17, dans lequel suremballages (106) sont scellés par des couvercles dans la ligne d'emballage (14) qui maintiennent les récipients de boissons remplis (104).
